# NEUE EUROPÄISCHE PATENTSCHRIFT

(11) **EP 3 420 547 B2**
(45) Veröffentlichungstag und Bekanntmachung des Hinweises auf die Entscheidung über den Einspruch: **07.01.2026**
(45) Hinweis auf die Patenterteilung: 20.07.2022
(21) Anmeldenummer: 17707232.9
(22) Anmeldetag: 22.02.2017
(51) Int. Cl.: G08G 1/14

(54) **VORRICHTUNG UND VERFAHREN ZUM ERFASSEN EINES BELEGUNGSZUSTANDS EINER PARKFLÄCHE EINES PARKPLATZES SOWIE PARKPLATZ**
DEVICE AND METHOD FOR DETERMINING AN OCCUPIED STATE OF A PARKING SPACE OF A PARKING AREA, AND PARKING AREA
DISPOSITIF ET PROCÉDÉ POUR DÉTECTER L'ÉTAT D'OCCUPATION D'UNE PLACE DE STATIONNEMENT D'UN PARC DE STATIONNEMENT, AINSI QU'UN PARC DE STATIONNEMENT

(30) Priorität: 24.02.2016 DE 102016202852
(43) Veröffentlichungstag der Anmeldung: 02.01.2019
(73) Patentinhaber: Siteco GmbH, 83301 Traunreut (DE)
(72) Erfinder: SEICHE, Simon, 83287 Traunstein (DE); NORDBRUCH, Stefan, 70806 Kornwestheim (DE)
(74) Vertreter: Schmidt, Steffen
(86) Internationale Anmeldenummer: PCT/EP2017/054093
(87) Internationale Veröffentlichungsnummer: WO 2017/144549

(56) Entgegenhaltungen:
- EP-A1- 2 500 888
- DE-A1- 102005 034 372
- DE-A1- 102011 052 373
- US-A1- 2003 169 183
- US-A1- 2014 375 206

## Beschreibung

Die Erfindung betrifft eine Vorrichtung und ein Verfahren zum Erfassen eines Belegungszustands einer Parkfläche eines Parkplatzes. Die Erfindung betrifft ferner einen Parkplatz für Kraftfahrzeuge.

### Stand der Technik

Parkbelegungssensoren zum Erfassen eines Belegungszustands einer Parkfläche eines Parkplatzes sind als solche bekannt. Solche Sensoren werden zum Beispiel an einer Decke des Parkplatzes angeordnet und signalisieren mittels verschiedenfarbigen Lichts, ob eine vom Parkbelegungssensor überwachte Parkfläche belegt oder unbelegt ist.

Des Weiteren ist es üblich, innerhalb des Parkplatzes Bewegungsmelder vorzusehen, die zum Beispiel eine Beleuchtung des Parkplatzes abhängig von einer An- oder Abwesenheit von Personen oder Kraftfahrzeugen innerhalb des Parkplatzes steuern.

Um einen Parkplatz sowohl mit Parkbelegungssensoren als auch mit Bewegungsmeldern und zusätzlich mit einer Parkplatzbeleuchtung zu versehen, werden drei voneinander unabhängige Montagen durchgeführt: eine Montage der Bewegungsmelder, eine Montage der Parkbelegungssensoren sowie eine Montage der Parkplatzbeleuchtung.

Die Offenlegungsschrift US 2014/375206 A1 offenbart eine Leuchte umfassend Leuchtstoffröhren. Die Leuchte umfasst ferner einen Parkbelegungssensor, der als Ultraschallsensor ausgebildet ist. Die Leuchte umfasst ferner eine Belegungsanzeige zum Anzeigen eines Belegungszustandes eines Stellplatzes. Die Leuchte umfasst weiter einen Belegungssensor. Mehrere solcher Leuchten sind beispielsweise innerhalb eines Parkplatzes angeordnet.

Die Offenlegungsschrift DE 10 2005 034 372 A1 offenbart ein Betriebsverfahren für eine Belegungsüberwachungseinrichtung.

Die Offenlegungsschrift EP 2 500 888 A1 offenbart, dass eine Leuchteinheit einen Lichtfächer auf einen Boden eines Parkplatzes projiziert.

Die Offenlegungsschrift DE 10 2011 052 373 A1 offenbart eine Verkehrsflächenüberwachungsvorrichtung, deren Objektsensor einen energiesparenden Betriebszustand ausnutzt, um den elektrischen Energiebedarf der gesamten Verkehrsflächenüberwachungsvorrichtung zu minimieren.

### Offenbarung der Erfindung

Die der Erfindung zugrundeliegende Aufgabe ist darin zu sehen, ein Konzept bereitzustellen, welches eine effiziente Montage einer Parkbelegungsdetektionseinheit sowie eines Bewegungsmelders ermöglicht.

Diese Aufgabe wird mittels des jeweiligen Gegenstands der unabhängigen Ansprüche gelöst. Vorteilhafte Ausgestaltungen der Erfindung sind Gegenstand von jeweils abhängigen Unteransprüchen.

Die Erfindung basiert auf der Erkenntnis, dass die obige Aufgabe dadurch gelöst werden kann, dass sowohl die Parkbelegungsdetektionseinheit als auch der Bewegungsmelder in der Leuchte integriert sind. Somit wird gleichzeitig mit einer Montage der Leuchte auch die Parkbelegungsdetektionseinheit und der Bewegungsmelder montiert, was gegenüber drei separaten Montagen eine Montagezeit verringert, insofern zwei Montageschritte eingespart werden. Dadurch wird insbesondere der technische Vorteil bewirkt, dass eine Parkbelegungsdetektionseinheit und ein Bewegungsmelder effizient montiert werden können.

Eine Leuchte im Sinne der vorliegenden Erfindung bezeichnet eine Vorrichtung, in welcher ein Leuchtmittel eingebaut werden kann.

Ein Leuchtmittel im Sinne der vorliegenden Erfindung bezeichnet ein elektrisches Betriebsmittel respektive einen elektrischen Verbraucher, das respektive der ausgebildet ist, Licht zu erzeugen. Das Leuchtmittel bildet also eine Lichtquelle.

Ein Leuchtmittel im Sinne der vorliegenden Erfindung ist zum Beispiel eines der folgenden Leuchtmittel: Glühlampe, Gasentladungslampe, Glimmlampe, Energiesparlampe, Leuchtstofflampe, Kaltkathodenröhre, Natriumdampfniederdruckröhre, Quecksilberdampfhochdrucklampe, Natriumdampfhochdrucklampe, Halogenmetalldampflampe, Xenonbogenlampe, Induktionslampe, Leuchtdiode.

Ein Betriebsmittel im Sinne der vorliegenden Erfindung bezeichnet zum Beispiel ein elektrisches Bauelement, eine Baugruppe oder ein Gerät einer elektrischen Anlage.

In einer Ausführungsform , die nicht durch die beanspruchte Erfindung abgedeckt ist, ist vorgesehen, dass die Leuchte ein oder mehrere Leuchtmittel umfasst.

Durch das Vorsehen der Steuerungseinrichtung, die ausgebildet ist, einen Betriebszustand von zumindest einem des einen oder der mehreren Leuchtmittel und der Parkbelegungsdetektionseinheit abhängig von der Überwachung zu steuern, wird insbesondere der technische Vorteil bewirkt, dass eine effiziente Steuerung des oder der Leuchtmittel respektive der Parkbelegungsdetektionseinheit durchgeführt werden kann.

Ein Betriebszustand im Sinne der vorliegenden Erfindung ist ein ausgeschalteter Betriebszustand. Ein Betriebszustand im Sinne der vorliegenden Erfindung ist ein Stand-by-Zustand. Ein Betriebszustand im Sinne der vorliegenden Erfindung ist ein ein- oder angeschalteter Betriebszustand.

Das heißt also, dass die Steuerungseinrichtung ausgebildet ist, das eine oder die mehreren Leuchtmittel ein- oder auszuschalten respektive eine Helligkeit des mittels des einen oder der mehreren Leuchtmittel emittierten Lichts zu reduzieren oder zu erhöhen.

Das heißt also insbesondere, dass die Steuerungseinrichtung ausgebildet ist, die Parkbelegungsdetektionseinheit einzuschalten oder auszuschalten respektive in einen Stand-by-Zustand zu fahren respektive aus einem Stand-by-Zustand aufzuwecken.

Das Steuern gemäß der Steuerungseinrichtung wird also abhängig von der Überwachung durchgeführt. Das heißt also, dass abhängig davon, ob eine An- oder Abwesenheit von einem sich bewegenden Objekt in der Umgebung der Parkfläche detektiert wurde, die Steuerung durchgeführt wird.

Ein Objekt im Sinne der vorliegenden Erfindung ist zum Beispiel ein Kraftfahrzeug oder eine Person oder ein Tier. Sofern für das Objekt der Singular verwendet wird, so soll stets der Plural mitgelesen werden und umgekehrt.

Ein Bewegungsmelder im Sinne der vorliegenden Erfindung ist zum Beispiel ein Bewegungssensor basierend auf elektromagnetischen Wellen (z.B. HF oder Dopplerradar) oder basierend auf Ultraschall basierend auf Empfang von Infrarotstrahlung oder basierend auf Kombinationen der genannten Sensortypen.

Es wird unter einem Bewegungsmelder im Sinne der Erfindung insbesondere ein Sensor verstanden, der die Präsenz einer Person bzw. eines Lebewesens erkennt, unabhängig davon ob sich diese Person bzw. dieses Lebewesen bewegt oder nicht. Ein solcher Präsenzsensor kann beispielsweise durch einen Infrarotsensor gebildet sein.

Nach einer Ausführungsform , die nicht durch die beanspruchte Erfindung abgedeckt ist, ist vorgesehen, dass die Steuerungseinrichtung in dem Bewegungsmelder integriert ist. Dadurch wird insbesondere der technische Vorteil bewirkt, dass mit einer Integration des Bewegungsmelders effizient eine Integration der Steuerungseinrichtung in die Leuchte bewirkt werden kann.

Erfindungsgemäß ist vorgesehen, dass die Parkbelegungsdetektionseinheit zumindest einen Umfeldsensor zum Überwachen der Parkfläche umfasst, wobei die Steuerungseinrichtung ausgebildet ist, den Umfeldsensor auszuschalten oder in einen Standby-Modus zu fahren, wenn die Überwachung mittels des Bewegungsmelders eine Abwesenheit eines Objekts, insbesondere eines sich bewegenden Objekts, in der Umgebung ergeben hat, wobei die Steuerungseinrichtung ausgebildet ist, den Umfeldsensor einzuschalten oder aus einem Standby-Modus aufzuwecken, wenn die Überwachung mittels des Bewegungsmelders eine Anwesenheit eines Objekts, insbesondere eines sich bewegenden Objekts, in der Umgebung ergeben hat.

Dadurch wird insbesondere der technische Vorteil bewirkt, dass ein Energieverbrauch des Umfeldsensors reduziert oder sogar ganz vermieden werden kann. Denn sofern sich in der Umgebung kein sich bewegendes Objekt befindet, kann sich üblicherweise auch ein Belegungszustand der überwachten Parkfläche nicht ändern. Denn üblicherweise fährt eine Person ein abgestelltes Kraftfahrzeug von der Parkfläche weg, so dass sich erst dann entsprechend der Belegungszustand ändern würde. Sofern ein Kraftfahrzeug autonom oder ferngesteuert, also ohne eine manuelle Führung eines Fahrers, von der Parkfläche wegfährt, so ändert sich der Belegungszustand der Parkfläche, was aber durch den Umfeldsensor erfasst würde, insofern der Bewegungsmelder das wegfahrende Kraftfahrzeug erfasst, so dass die Steuerungseinrichtung den Umfeldsensor entsprechend ansteuert. Analog erfasst der Bewegungsmelder zum Beispiel ein sich der Parkfläche näherndes Kraftfahrzeug, so dass die Steuerungseinrichtung entsprechend den Umfeldsensor ansteuert.

Erfindungsgemäß ist vorgesehen, dass die Steuerungseinrichtung ausgebildet ist, zumindest eines des einen oder der mehreren Leuchtmittel auszuschalten und/oder eine Helligkeit des mittels des einen oder der mehreren Leuchtmittel emittierten Lichts zu reduzieren, wenn die Überwachung eine Abwesenheit eines Objekts, insbesondere eines sich bewegenden Objekts, in der Umgebung ergeben hat, wobei die Steuerungseinrichtung ferner ausgebildet ist, zumindest eines des einen oder der mehreren Leuchtmittel anzuschalten und/oder die Helligkeit des mittels des einen oder der mehreren Leuchtmittel emittierten Lichts zu erhöhen, wenn die Überwachung eine Anwesenheit eines Objekts, insbesondere eines sich bewegenden Objekts, in der Umgebung ergeben hat.

Dadurch wird insbesondere der technische Vorteil bewirkt, dass ein elektrischer Energieverbrauch für das oder die Leuchtmittel reduziert oder sogar ganz vermieden werden kann. Sofern sich also keine sich bewegende Objekte in der Umgebung befinden, ist eine Beleuchtung nicht mehr notwendig, da von einer solchen Beleuchtung kein Objekt profitieren könnte. Die Leuchtmittel würden also eine Parkfläche und/oder eine Umgebung der Parkfläche beleuchten, ohne dass dies notwendig wäre. Dadurch aber, dass die Umgebung der Parkfläche mittels des Bewegungsmelders überwacht wird, kann somit effizient bestimmt werden, ob eine Beleuchtung notwendig ist oder nicht.

Nach einer Ausführungsform ist vorgesehen, dass die Steuerungseinrichtung ausgebildet ist, bei Anwesenheit eines Objekts, insbesondere eines sich bewegenden Objekts, in der Umgebung zumindest eines des einen oder der mehreren Leuchtmittel basierend auf dem erfassten Belegungszustand anzusteuern, um den erfassten Belegungszustand der Parkfläche optisch mittels des zumindest einen Leuchtmittels zu signalisieren.

Dadurch wird insbesondere der technische Vorteil bewirkt, dass das eine oder die mehreren Leuchtmittel der Leuchte effizient für ein optisches Signalisieren des erfassten Belegungszustands verwendet werden können. Das optische Signalisieren umfasst zum Beispiel ein Aussenden von mehreren Lichtsignalen. Das heißt also, dass zum Beispiel blinkende Leuchtmittel der Leuchte einen freien Betriebszustand signalisieren können.

Nach einer Ausführungsform ist vorgesehen, dass eine Parkbelegungsbeleuchtungseinrichtung zum Anzeigen eines Hinweises auf den Belegungszustand in der Leuchte integriert ist, wobei die Steuerungseinrichtung ausgebildet ist, einen Betriebszustand der Parkbelegungsbeleuchtungseinrichtung abhängig von der Überwachung zu steuern, um bei Anwesenheit eines Objekts, insbesondere eines sich bewegenden Objekts, in der Umgebung den Hinweis auf den Belegungszustand anzeigen zu können.

Dadurch wird insbesondere der technische Vorteil bewirkt, dass der Betriebszustand effizient angezeigt werden kann. Somit ist es also nicht mehr notwendig, dass die Leuchtmittel der Leuchte für das optische Signalisieren des Belegungszustands verwendet werden müssen. Dies kann aber nach einer Ausführungsform vorgesehen sein. Das heißt also, dass sowohl ein optisches Signalisieren mittels des oder der Leuchtmittel der Leuchte als auch ein Anzeigen eines Hinweises mittels der Parkbelegungsbeleuchtungseinrichtung vorgesehen sind.

Das Anzeigen eines Hinweises ist zum Beispiel ein optisches Signalisieren, dass die Parkfläche frei respektive belegt ist, dies zum Beispiel mittels eines oder mehrerer Leuchtmittel. Das Anzeigen eines Hinweises umfasst zum Beispiel das Anzeigen eines Pfeils, der in Richtung der Parkfläche zeigt. Das heißt also, dass nach einer Ausführungsform , die nicht durch die beanspruchte Erfindung abgedeckt ist, vorgesehen ist, dass bei einer freien Parkfläche und bei Detektion eines Objekts, insbesondere eines sich bewegenden Objekts, in der Umgebung ein Pfeil auf die freie Parkfläche angezeigt wird.

Sofern eine Abwesenheit eines Objekts, insbesondere eines sich bewegenden Objekts, in der Umgebung detektiert wird, so ist zum Beispiel vorgesehen, dass die Steuerungseinrichtung die Parkbelegungsbeleuchtungseinrichtung ausschaltet oder in einen Stand-by-Modus fährt. Sofern also eine Anwesenheit eines Objekts, insbesondere eines sich bewegenden Objekts, in der Umgebung detektiert wird, so ist nach einer Ausführungsform , die nicht durch die beanspruchte Erfindung abgedeckt ist, vorgesehen, dass die Steuerungseinrichtung die Parkbelegungsbeleuchtungseinrichtung aus einem Stand-by-Modus aufweckt oder anschaltet.

Nach einer Ausführungsform ist vorgesehen, dass die Parkbelegungsbeleuchtungseinrichtung ein oder mehrere Leuchtmittel für eine optische Signalisierung des Belegungszustands umfasst, wobei die Steuerungseinrichtung ausgebildet ist, zumindest eines des einen oder der mehreren Leuchtmittel der Parkbelegungsbeleuchtungseinrichtung auszuschalten und/oder eine Helligkeit des mittels des einen oder der mehreren Leuchtmittel der Parkbelegungsbeleuchtungseinrichtung emittierten Lichts zu reduzieren, wenn die Überwachung eine Abwesenheit eines Objekts, insbesondere eines sich bewegenden Objekts, in der Umgebung ergeben hat, wobei die Steuerungseinrichtung ferner ausgebildet ist, zumindest eines des einen oder der mehreren Leuchtmittel der Parkbelegungsbeleuchtungseinrichtung anzuschalten und/oder die Helligkeit des mittels des einen oder der mehreren Leuchtmittel der Parkbelegungsbeleuchtungseinrichtung emittierten Lichts zu erhöhen, wenn die Überwachung eine Anwesenheit eines Objekts, insbesondere eines sich bewegenden Objekts, in der Umgebung ergeben hat. Dadurch wird insbesondere der technische Vorteil bewirkt, dass ein elektrischer Energieverbrauch der angesteuerten Komponenten effizient reduziert werden kann. Insbesondere kann dadurch eine effiziente Anzeige des Belegungszustands bewirkt werden.

Zum Beispiel ist vorgesehen, dass die Leuchtmittel unterschiedliches Licht emittieren, abhängig davon, ob die Parkfläche frei oder unbelegt ist. Zum Beispiel emittiert das Leuchtmittel respektive emittieren die mehreren Leuchtmittel rotes Licht bei belegter Parkfläche. Zum Beispiel emittiert das Leuchtmittel respektive emittieren die Leuchtmittel grünes Licht, wenn die Parkfläche frei, also unbelegt ist.

In einer anderen Ausführungsform ist vorgesehen, dass die Steuerungseinrichtung ausgebildet ist, bei Anwesenheit eines Objekts, insbesondere eines sich bewegenden Objekts, in der Umgebung zumindest eines des einen oder der mehreren Leuchtmittel der Parkbelegungsbeleuchtungseinrichtung basierend auf dem erfassten Belegungszustand anzusteuern, um den erfassten Belegungszustands der Parkfläche optisch mittels des zumindest einen Leuchtmittels der Parkbelegungsbeleuchtungseinrichtung zu signalisieren.

Dadurch wird insbesondere der technische Vorteil bewirkt, dass der Betriebszustand effizient optisch signalisiert werden kann. Das optische Signalisieren umfasst zum Beispiel ein Aussenden von mehreren Lichtsignalen. Zum Beispiel ist ein Blinken des einen oder der mehreren Leuchtmittel vorgesehen, wenn die Parkfläche frei ist. Zum Beispiel ist ein Dauerleuchten des einen oder der mehreren Leuchtmittel vorgesehen, wenn die Parkfläche belegt ist. Zum Beispiel ist vorgesehen, dass die Leuchtmittel ausgeschaltet sind, wenn die Parkfläche belegt ist.

Nach einer Ausführungsform ist vorgesehen, dass die Parkbelegungsbeleuchtungseinrichtung eine Projektionseinrichtung umfasst, die ausgebildet ist, einen optischen Hinweis auf den erfassten Belegungszustand auf eine Fahrbahn zu projizieren, wobei die Steuerungseinrichtung ausgebildet ist, bei Anwesenheit eines Objekts, insbesondere eines sich bewegenden Objekts, in der Umgebung die Projektionseinrichtung zu steuern, um den optischen Hinweis auf den erfassten Belegungszustand auf die Fahrbahn zu projizieren.

Dadurch wird insbesondere der technische Vorteil bewirkt, dass der erfasste Belegungszustand von einem Verkehrsteilnehmer effizient erfasst oder erkannt werden kann. Der optische Hinweis ist zum Beispiel ein Pfeil, der in Richtung der Parkfläche zeigt.

Die Projektionseinrichtung umfasst zum Beispiel einen Videoprojektor. Die Projektionseinrichtung ist zum Beispiel in der Leuchte integriert.

Die Projektionseinrichtung ist zum Beispiel in der Parkbelegungsdetektionseinheit integriert oder von dieser umfasst.

Nach einer Ausführungsform , die nicht durch die beanspruchte Erfindung abgedeckt ist, ist vorgesehen, dass die Projektionseinrichtung mittels der Steuerungseinrichtung derart gesteuert wird, dass nur bei einer freien Parkfläche und bei Anwesenheit eines sich bewegenden Objektes der Hinweis projiziert wird.

Nach einer Ausführungsform , die nicht durch die beanspruchte Erfindung abgedeckt ist, ist vorgesehen, dass die Vorrichtung vier voneinander funktional getrennte Einheiten aufweist, die in der Leuchte integriert sind: die Parkbelegungsdetektionseinheit als erste Einheit, das oder die Leuchtmittel der Leuchte als zweite Einheit, die Parkbelegungsbeleuchtungseinrichtung als dritte Einheit und den Bewegungsmelder mit der in dem Bewegungsmelder integrierten Steuerungseinrichtung als vierte Einheit.

In einer Ausführungsform , die nicht durch die beanspruchte Erfindung abgedeckt ist, ist vorgesehen, dass die Steuerungseinrichtung und der Bewegungsmelder voneinander funktional getrennte Einheiten sind. Dann ist zum Beispiel vorgesehen, dass die Vorrichtung fünf voneinander funktional getrennte Einheiten aufweist.

In einer Ausführungsform , die nicht durch die beanspruchte Erfindung abgedeckt ist, ist vorgesehen, dass die Parkbelegungsdetektionseinheit und die Parkbelegungsbeleuchtungseinrichtung eine gemeinsame Einheit bilden. Vorzugsweise umfasst die Parkbelegungsdetektionseinheit als eigenständige funktionale Einheit die Parkbelegungsbeleuchtungseinrichtung als eine Untereinheit.

Vorzugsweise umfasst die Parkbelegungsdetektionseinheit als eine weitere Untereinheit einen oder mehrere Umfeldsensoren. Das heißt also, dass nach einer Ausführungsform , die nicht durch die beanspruchte Erfindung abgedeckt ist, die Parkbelegungsdetektionseinheit zwei funktional voneinander getrennte Untereinheiten oder Baugruppen umfasst: den oder die Umfeldsensoren als eine Untereinheit und die Parkbelegungsbeleuchtungseinrichtung als eine weitere Untereinheit.

Ein Umfeldsensor im Sinne der vorliegenden Erfindung ist zum Beispiel einer der folgenden Umfeldsensoren: Radarsensor, Ultraschallsensor, Lidarsensor, Magnetsensor, Infrarotsensor, Lasersensor und Videosensor.

Nach einer Ausführungsform , die nicht durch die beanspruchte Erfindung abgedeckt ist, umfasst die Parkbelegungsdetektionseinheit mehrere Umfeldsensoren, die zum Beispiel identisch oder unterschiedlich ausgebildet sind.

Die Formulierung "von zumindest einem des einen oder der mehreren Leuchtmittel und der Parkbelegungsdetektionseinheit" steht für "des einen oder der mehreren Leuchtmittel und/oder der Parkbelegungsdetektionseinheit".

In einer Ausführungsform , die nicht durch die beanspruchte Erfindung abgedeckt ist, ist vorgesehen, dass die Leuchte eine Kommunikationsschnittstelle umfasst oder mit anderen Worten, dass in die Leuchte eine Kommunikationsschnittstelle integriert ist, die ausgebildet ist, einen Ansteuerungsbefehl für zumindest eine der in der Leuchte integrierten elektronischen Komponenten von einem Parkplatzverwaltungssystem zum Verwalten des Parkplatzes über ein Kommunikationsnetzwerk zu empfangen und/oder Daten von zumindest einer der in der Leuchte integrierten elektronischen Komponenten an das Parkplatzverwaltungssystem zum Verwalten des Parkplatzes über das Kommunikationsnetzwerk zu senden.

Dadurch wird insbesondere der technische Vorteil bewirkt, dass eine Ansteuerung über das Kommunikationsnetzwerk effizient durchgeführt werden kann. Somit ist es also in vorteilhafter Weise ermöglicht, die Ansteuerung auch entfernt durchzuführen. Insbesondere wird dadurch der technische Vorteil bewirkt, dass die Daten entfernt zur Verfügung gestellt werden können.

Eine elektronische Komponente im Sinne der vorliegenden Erfindung ist zum

Beispiel eine der folgenden elektronischen Komponenten: Leuchtmittel der Leuchte, Parkbelegungsdetektionseinheit, Bewegungsmelder, Steuerungseinrichtung, Leuchtmittel der Parkbelegungsbeleuchtungseinrichtung, Projektionseinrichtung, Umfeldsensor.

Daten umfassen zum Beispiel einen Belegungszustand der Parkfläche. Daten umfassen zum Beispiel einen jeweiligen Betriebszustand der elektronischen Komponenten. Somit weiß zum Beispiel das Parkplatzverwaltungssystem Bescheid, ob sich die einzelnen elektronischen Komponenten in einem Stand-by-Modus befinden respektive ein- oder ausgeschaltet sind.

Nach einer Ausführungsform , die nicht durch die beanspruchte Erfindung abgedeckt ist, umfasst das Kommunikationsnetzwerk ein drahtloses und/oder ein drahtgebundenes Kommunikationsnetzwerk. Zum Beispiel umfasst das Kommunikationsnetzwerk ein WLAN-Kommunikationsnetzwerk. Zum Beispiel umfasst das Kommunikationsnetzwerk ein Ethernet-Kommunikationsnetzwerk. Zum Beispiel umfasst das Kommunikationsnetzwerk ein Bussystem.

Nach einer Ausführungsform , die nicht durch die beanspruchte Erfindung abgedeckt ist, ist vorgesehen, dass die Leuchte ein Gehäuse für das eine oder die mehreren Leuchtmittel aufweist, wobei die Parkbelegungsdetektionseinheit innerhalb des Gehäuses angeordnet ist

Dadurch wird insbesondere der technische Vorteil bewirkt, dass die Parkbelegungsdetektionseinheit durch das Gehäuse gestützt werden kann. Somit kann zum Beispiel in vorteilhafter Weise effizient ein vorhandener Einbauraum innerhalb des Gehäuses genutzt werden, also sowohl zur Montage oder zum Einbau der Leuchtmittel als auch der Parkbelegungsdetektionseinheit.

Nach einer weiteren Ausführungsform , die nicht durch die beanspruchte Erfindung abgedeckt ist, ist vorgesehen, dass die Steuerungseinrichtung innerhalb des Gehäuses angeordnet ist. Die sich daraus ergebenden technische Vorteile sind analog zu den technischen Vorteilen, wie sie im Zusammenhang mit der Parkbelegungsdetektionseinheit, welche sich innerhalb des Gehäuses befindet, beschrieben wurden.

Nach einer Ausführungsform , die nicht durch die beanspruchte Erfindung abgedeckt ist, ist vorgesehen, dass der Bewegungsmelder am oder innerhalb des Gehäuses angeordnet ist. Auch dadurch kann in vorteilhafter Weise ein guter und effizienter mechanischer Schutz des Bewegungsmelders bewirkt werden.

Ein Belegungszustand einer Parkfläche gibt insbesondere an, ob die Parkfläche belegt oder unbelegt ist. Eine unbelegte Parkfläche kann auch als eine freie Parkfläche bezeichnet werden.

Ein Bewegungsmelder im Sinne der vorliegenden Erfindung bezeichnet insbesondere einen elektronischen Sensor, der Bewegungen in seiner Umgebung erkennen kann und dadurch zum Beispiel in vorteilhafter Weise als ein elektrischer Schalter arbeiten kann.

Ein Bewegungsmelder im Sinne der vorliegenden Erfindung kann zum Beispiel aktiv mit elektromagnetischen Wellen (Hochfrequenz oder Dopplerradar) und/oder mit Ultraschall (Ultraschallbewegungsmelder) und/oder passiv anhand der Infrarotstrahlung der Umgebung arbeiten.

Das heißt also, dass ein Bewegungsmelder im Sinne der vorliegenden Erfindung zum Beispiel einen Ultraschallsensor und/oder einen Radarsensor und/oder einen Infrarotsensor umfasst.

Zum Beispiel umfasst ein Bewegungsmelder einen Hochfrequenzsensor und/oder einen Radarsensor und/oder einen Ultraschallsensor und/oder einen Infrarotsensor.

Nach einer Ausführungsform sind mehrere Bewegungsmelder vorgesehen. Ausführungen, die im Zusammenhang mit einem Bewegungsmelder gemacht sind, gelten analog für mehrere Bewegungsmelder und umgekehrt.

Technische Funktionalitäten des Verfahrens ergeben sich analog aus entsprechenden technischen Funktionalitäten der Vorrichtung und umgekehrt. Das heißt also, dass sich die Vorrichtungsmerkmale analog aus entsprechenden Verfahrensmerkmalen und umgekehrt ergeben.

Nach einer Ausführungsform , die nicht durch die beanspruchte Erfindung abgedeckt ist, umfasst der Parkplatz mehrere Vorrichtungen. Die Vorrichtungen sind zum Beispiel identisch ausgebildet. In einer anderen Ausführungsform , die nicht durch die beanspruchte Erfindung abgedeckt ist, sind die mehreren Vorrichtungen unterschiedlich ausgebildet.

Ein Parkplatz im Sinne der vorliegenden Erfindung ist ein Parkplatz für Kraftfahrzeuge.

Ein Parkplatz im Sinne der vorliegenden Erfindung dient als Abstellfläche für Kraftfahrzeuge. Der Parkplatz bildet somit insbesondere eine zusammenhängende Fläche, die mehrere Stellplätze (bei einem Parkplatz auf privatem Grund) oder Parkstände (bei einem Parkplatz auf öffentlichem Grund) aufweist. Der Parkplatz ist zum Beispiel als ein Parkhaus ausgebildet. Der Parkplatz ist zum Beispiel als eine Parkgarage ausgebildet. Der Parkplatz ist zum Beispiel als ein mehrgeschossiger Parkplatz ausgebildet.

Das heißt also, dass eine Parkfläche des Parkplatzes einem Stellstand oder einem Parkstand abhängig davon entspricht, ob es sich bei dem Parkplatz um einen öffentlichen oder um einen privaten Parkplatz handelt.

Die Formulierung "respektive" umfasst insbesondere die Formulierung "und/oder".

Nach einer Ausführungsform , die nicht durch die beanspruchte Erfindung abgedeckt ist, des Parkplatzes ist vorgesehen, dass zumindest eine der Vorrichtungen, zum Beispiel mehrere der Vorrichtungen, insbesondere alle der Vorrichtungen, jeweils an einer oder an mehreren Decken des Parkplatzes oberhalb einer Parkfläche angeordnet ist/sind.

Die Erfindung wird im Folgenden anhand von bevorzugten Ausführungsbeispielen näher erläutert. Hierbei zeigen
- Fig. 1: eine Vorrichtung zum Erfassen eines Belegungszustands einer Parkfläche eines Parkplatzes,
- Fig. 2: ein Ablaufdiagramm eines Verfahrens zum Erfassen eines Belegungszustands einer Parkfläche eines Parkplatzes und
- Fig. 3: einen Parkplatz für Kraftfahrzeuge.

Fig. 1 ist ein illustratives Beispiel, das nicht unter den Schutzumfang der Ansprüche fällt, und zeigt eine Vorrichtung 101 zum Erfassen eines Belegungszustands einer Parkfläche eines Parkplatzes.

Die Vorrichtung 101 umfasst:
- eine Leuchte 103 für ein oder für mehrere Leuchtmittel,
- eine in der Leuchte 103 integrierte Parkbelegungsdetektionseinheit 105 zum Erfassen eines Belegungszustands einer Parkfläche des Parkplatzes,
- einen in der Leuchte 103 integrierten Bewegungsmelder 107 zum Überwachen einer Umgebung der Parkfläche und
- eine in der Leuchte 103 integrierte Steuerungseinrichtung 109 zum Steuern eines Betriebszustands von zumindest einem des einen oder der mehreren Leuchtmittel und der Parkbelegungsdetektionseinheit 105 abhängig von der Überwachung.

In einer Ausführungsform , die nicht durch die beanspruchte Erfindung abgedeckt ist, ist vorgesehen, dass die Leuchte 103 ein oder mehrere Leuchtmittel umfasst.

In einer anderen Ausführungsform , die nicht durch die beanspruchte Erfindung abgedeckt ist, ist vorgesehen, dass die Steuerungseinrichtung 109 in den Bewegungsmelder 107 integriert ist.

In einer Ausführungsform ist vorgesehen, dass die Leuchte 103 eine Kommunikationsschnittstelle 110 umfasst, die ausgebildet ist, einen Ansteuerungsbefehl für zumindest eine der in der Leuchte integrierten elektronischen Komponenten von einem Parkplatzverwaltungssystem zum Verwalten des Parkplatzes über ein Kommunikationsnetzwerk zu empfangen und/oder Daten von zumindest einer der in der Leuchte integrierten elektronischen Komponenten an das Parkplatzverwaltungssystem zum Verwalten des Parkplatzes über das Kommunikationsnetzwerk zu senden

Fig. 2 ist ein illustratives Beispiel, das nicht unter den Schutzumfang der Ansprüche fällt, und zeigt ein Ablaufdiagramm eines Verfahrens zum Erfassen eines Belegungszustands einer Parkfläche eines Parkplatzes unter Verwendung der Vorrichtung zum Erfassen eines Belegungszustands einer Parkfläche eines Parkplatzes. Zum Beispiel ist vorgesehen, dass die Vorrichtung 101 der Fig. 1 verwendet wird.

Das Verfahren umfasst die folgenden Schritte:
- Überwachen 201 der Umgebung der Parkfläche mittels des Bewegungsmelders,
- Erfassen 203 eines Belegungszustands der Parkfläche des Parkplatzes mittels der Parkbelegungsdetektionseinheit und
- Steuern 205 eines Betriebszustands von zumindest einem des einen oder der mehreren Leuchtmittel und der Parkbelegungsdetektionseinheit abhängig von der Überwachung mittels der Steuerungseinrichtung.

Fig. 3 zeigt einen Parkplatz 301 für Kraftfahrzeuge.

Der Parkplatz 301 umfasst einen Boden 303 sowie eine dem Boden 303 gegenüberliegende Decke 305.

Auf dem Boden 303 sind mehrere nebeneinander angeordnete Parkflächen 307 vorgesehen. Die Parkflächen 307 sind zum Beispiel mittels Linien oder anderweitiger Markierungen voneinander abgegrenzt.

Oberhalb der Parkflächen 307 sind jeweils mehrere Vorrichtung 101 der Fig. 1 an der Decke 305 angeordnet.

Somit kann also eine Parkfläche 307 effizient auf ihren Belegungszustand hin mittels der Parkbelegungsdetektionseinheit 105 überwacht werden, wobei gleichzeitig eine Überwachung der Umgebung der Parkfläche 307 mittels des Bewegungsmelders 107 erfolgt. Abhängig von der Überwachung ist zum Beispiel vorgesehen, dass die Parkbelegungsdetektionseinheit 105 aus- oder eingeschaltet respektive in einen Stand-by-Modus gefahren respektive aus einem Stand-by-Modus aufgeweckt wird.

Das erfindungsgemäße Konzept beruht insbesondere darauf, einen Bewegungsmelder, eine Parkbelegungsdetektionseinheit sowie eine Steuerungseinrichtung in eine Leuchte zu integrieren. Dadurch wird insbesondere eine effiziente Montage der einzelnen Komponenten bewirkt. Insbesondere reicht es in vorteilhafter Weise aus, nur noch ein einziges Stromkabel respektive Datenkabel zur Leuchte zu legen, um die einzelnen elektronischen Elemente oder Komponenten mit elektrischer Energie zu versorgen respektive die einzelnen elektronischen Komponenten an ein Kommunikationsnetzwerk anzuschließen. Dadurch wird also in vorteilhafter Weise auch ein Montageaufwand von Strom- respektive Datenkabeln reduziert. Insbesondere kann dadurch ein Kabelmaterial eingespart werden, insofern nun nur noch ein Stromkabel respektive ein Datenkabel zur Leuchte verlegt werden muss und nicht mehr mehrere Strom- respektive mehrere Datenkabel zu den einzelnen elektronischen Komponenten gelegt werden müssen, wenn diese einzeln im Parkplatz verteilt sind und nicht in der Leuchte integriert sind.

Nach einer Ausführungsform , die nicht durch die beanspruchte Erfindung abgedeckt ist, ist vorgesehen, dass das eine oder die mehreren Leuchtmittel der Leuchte, insbesondere zumindest ein Teil des einen oder der mehreren Leuchtmittel der Leuchte, für eine Parkbelegungssignalanzeige verwendet wird.

Der Bewegungsmelder hat insbesondere die Aufgabe oder die Funktion, eine Einsparung von elektrischer Energie zu bewirken, die durch die einzelnen elektronischen Komponenten verbraucht werden, wenn diese nicht benötigt werden. Die Komponenten werden zum Beispiel nicht benötigt, wenn keine Kraftfahrzeuge oder Personen anwesend sind.

Der Bewegungsmelder schaltet also mittels der Steuerungseinrichtung abhängig von der Überwachung zum Beispiel einen Umfeldsensor der Parkbelegungsdetektionseinheit ein oder aus respektive ein oder mehrere Leuchtmittel der Parkbelegungsbeleuchtungseinrichtung ein oder aus respektive ein oder mehrere Leuchtmittel der Leuchte ein oder aus.

Der Bewegungsmelder ist zum Beispiel ausgebildet, eine Fahrbahn in der Umgebung der Parkfläche zu überwachen. Insbesondere ist der Bewegungsmelder ausgebildet, eine Zufahrt zu der Parkfläche zu überwachen. Zum Beispiel ist der Bewegungsmelder ausgebildet, einen Zufahrtsgang zur Parkfläche zu überwachen.

Nach einer Ausführungsform ist eine Reduzierung der Helligkeit, also der Lichtleistung, des mittels der Leuchtmittel emittierten Lichts vorgesehen, wenn basierend auf der Überwachung festgestellt wurde, dass sich kein sich bewegendes Objekt in der Umgebung befindet.

Nach einer Ausführungsform , die nicht durch die beanspruchte Erfindung abgedeckt ist, ist vorgesehen, dass eine oder mehrere der elektronischen Komponenten in einen Stand-by-Modus gefahren werden, wenn eine Abwesenheit eines Objekts, insbesondere eines sich bewegenden Objekts, in der Umgebung detektiert wurde.

Daten der elektronischen Komponenten werden nach einer Ausführungsform an ein Parkplatzverwaltungssystem zum Verwalten des Parkplatzes über ein Kommunikationsnetzwerk gesendet.

Daten umfassen zum Beispiel einen Belegungszustand der Parkfläche. Daten umfassen zum Beispiel einen Betriebszustand der elektronischen Komponenten. Somit weiß zum Beispiel das Parkplatzverwaltungssystem Bescheid, ob sich die einzelnen elektronischen Komponenten in einem Stand-by-Modus befinden respektive ein- oder ausgeschaltet sind.

Nach einer Ausführungsform , die nicht durch die beanspruchte Erfindung abgedeckt ist, ist vorgesehen, dass die einzelnen elektronischen Komponenten mittels eines Parkplatzverwaltungssystems zum Verwalten des Parkplatzes angesteuert werden. Dies zum Beispiel durch Senden von einem oder von mehreren Ansteuerungsbefehlen über ein Kommunikationsnetzwerk.

Somit kann zum Beispiel das Parkplatzverwaltungssystem über entsprechende Ansteuerungsbefehle die einzelnen elektronischen Komponenten ausschalten respektive in einen Stand-by-Modus versetzen. Dies ist zum Beispiel dann sinnvoll, wenn der Parkplatz geschlossen wird. Denn dann können sich in der Regel keine sich bewegende Objekte mehr innerhalb des Parkplatzes befinden.

In einer Ausführungsform , die nicht durch die beanspruchte Erfindung abgedeckt ist, ist vorgesehen, dass das Parkplatzverwaltungssystem über einen entsprechenden Ansteuerungsbefehl den Bewegungsmelder in einen Stand-by-Modus fährt oder ausschaltet. Dies ist zum Beispiel dann besonders sinnvoll, wenn der Parkplatz geschlossen ist. Denn dann können sich in der Regel keine sich bewegende Objekte mehr innerhalb des Parkplatzes befinden, die mittels des Bewegungsmelders erfasst werden könnten. Der Bewegungsmelder wird also dann nicht mehr benötigt.

Das heißt, dass der Bewegungsmelder nach einer Ausführungsform , die nicht durch die beanspruchte Erfindung abgedeckt ist, ausgebildet ist, abhängig von einem mittels eines Parkverwaltungssystems über ein Kommunikationsnetzwerk gesendeten Ansteuerungsbefehl in einen Stand-by-Zustand zu fahren oder sich auszuschalten.

In einer weiteren Ausführungsform , die nicht durch die beanspruchte Erfindung abgedeckt ist, ist vorgesehen, dass das Parkplatzverwaltungssystem über einen entsprechenden Ansteuerungsbefehl den Bewegungsmelder aus einem Stand-by-Modus aufweckt oder einschaltet. Dies ist zum Beispiel dann besonders sinnvoll, wenn der geschlossene Parkplatz wieder geöffnet wird. Denn dann können sich in der Regel sich bewegende Objekte wieder innerhalb des Parkplatzes befinden, die mittels des Bewegungsmelders erfasst werden können. Der Bewegungsmelder wird also dann wieder benötigt.

Das heißt, dass der Bewegungsmelder nach einer Ausführungsform , die nicht durch die beanspruchte Erfindung abgedeckt ist, ausgebildet ist, abhängig von einem mittels eines Parkverwaltungssystems über ein Kommunikationsnetzwerk gesendeten Ansteuerungsbefehl aus einem Stand-by-Zustand aufzuwecken oder sich einzuschalten. Der Bewegungsmelder weist somit insbesondere Wake-on-LAN-Funktionalität auf.

Nach einer Ausführungsform , die nicht durch die beanspruchte Erfindung abgedeckt ist, ist vorgesehen, dass das Parkplatzverwaltungssystem über entsprechende Ansteuerungsbefehle die einzelnen elektronischen Komponenten einschaltet respektive aus einem Stand-by-Modus aufweckt. Dies ist zum Beispiel dann besonders sinnvoll, wenn der geschlossene Parkplatz wieder geöffnet wird. Denn dann können sich in der Regel sich bewegende Objekte wieder innerhalb des Parkplatzes befinden, die mittels des Bewegungsmelders erfasst werden können. Die elektronischen Komponenten werden wieder benötigt. Die elektronischen Komponenten weisen somit insbesondere eine Wake-on-LAN-Funktionalität auf.

Alternativ oder zusätzlich kann eine einer Selbstinitialisierung der Vorrichtung inklusive aktiver Statusmeldung nach Spannungswiederkehr vorgesehen sein.

## Patentansprüche

1. Vorrichtung (101) zum Erfassen eines Belegungszustands einer Parkfläche (307) eines Parkplatzes (301), umfassend:
eine Leuchte (103) für ein oder für mehrere Leuchtmittel,
eine in der Leuchte (103) integrierte Parkbelegungsdetektionseinheit (105) zum Erfassen eines Belegungszustands einer Parkfläche (307) des Parkplatzes (301),
einen in der Leuchte (103) integrierten Bewegungsmelder (107) zum Überwachen einer Umgebung der Parkfläche (307) und
eine in der Leuchte (103) integrierte Steuerungseinrichtung (109) zum Steuern eines Betriebszustands der Parkbelegungsdetektionseinheit (105) abhängig von der Überwachung mittels des Bewegungsmelders (107),
wobei die Parkbelegungsdetektionseinheit (105) zumindest einen Umfeldsensor zum Überwachen der Parkfläche (307) umfasst, wobei die Steuerungseinrichtung (109) ausgebildet ist, den Umfeldsensor auszuschalten oder in einen Standby-Modus zu fahren, wenn die Überwachung mittels des Bewegungsmelders (107) eine Abwesenheit eines Objekts, insbesondere eines sich bewegenden Objekts, in der Umgebung ergeben hat, wobei die Steuerungseinrichtung (109) ausgebildet ist, den Umfeldsensor einzuschalten oder aus einem Standby-Modus aufzuwecken, wenn die Überwachung mittels des Bewegungsmelders (107) eine Anwesenheit eines Objekts, insbesondere eines sich bewegenden Objekts in der Umgebung ergeben hat,
wobei die Steuerungseinrichtung (109) ausgebildet ist, zumindest eines des einen oder der mehreren Leuchtmittel auszuschalten und/oder eine Helligkeit des mittels des einen oder der mehreren Leuchtmittel emittierten Lichts zu reduzieren, wenn die Überwachung eine Abwesenheit eines Objekts, insbesondere eines sich bewegenden Objekts, in der Umgebung ergeben hat, wobei die Steuerungseinrichtung (109) ferner ausgebildet ist, zumindest eines des einen oder der mehreren Leuchtmittel anzuschalten und/oder die Helligkeit des mittels des einen oder der mehreren Leuchtmittel emittierten Lichts zu erhöhen, wenn die Überwachung eine Anwesenheit eines Objekts, insbesondere eines sich bewegenden Objekts in der Umgebung ergeben hat.

2. Vorrichtung (101) nach Anspruch 1, wobei die Steuerungseinrichtung (109) ausgebildet ist, bei Anwesenheit eines Objekts, insbesondere eines sich bewegenden Objekts in der Umgebung zumindest eines des einen oder der mehreren Leuchtmittel basierend auf dem erfassten Belegungszustand anzusteuern, um den erfassten Belegungszustand der Parkfläche (307) optisch mittels des zumindest einen Leuchtmittels zu signalisieren.

3. Vorrichtung (101) nach einem der vorherigen Ansprüche, wobei eine Parkbelegungsbeleuchtungseinrichtung zum Anzeigen eines Hinweises auf den Belegungszustand in der Leuchte (103) integriert ist, wobei die Steuerungseinrichtung (109) ausgebildet ist, einen Betriebszustand der Parkbelegungsbeleuchtungseinrichtung abhängig von der Überwachung zu steuern, um bei Anwesenheit eines Objekts, insbesondere eines sich bewegenden Objekts in der Umgebung den Hinweis auf den Belegungszustand anzeigen zu können.

4. Vorrichtung (101) nach Anspruch 3, wobei die Parkbelegungsbeleuchtungseinrichtung ein oder mehrere Leuchtmittel für eine optische Signalisierung des Belegungszustands umfasst, wobei die Steuerungseinrichtung (109) ausgebildet ist, zumindest eines des einen oder der mehreren Leuchtmittel der Parkbelegungsbeleuchtungseinrichtung auszuschalten und/oder eine Helligkeit des mittels des einen oder der mehreren Leuchtmittel der Parkbelegungsbeleuchtungseinrichtung emittierten Lichts zu reduzieren, wenn die Überwachung eine Abwesenheit eines Objekts, insbesondere eines sich bewegenden Objekts, in der Umgebung ergeben hat, wobei die Steuerungseinrichtung (109) ferner ausgebildet ist, zumindest eines des einen oder der mehreren Leuchtmittel der Parkbelegungsbeleuchtungseinrichtung anzuschalten und/oder die Helligkeit des mittels des einen oder der mehreren Leuchtmittel der Parkbelegungsbeleuchtungseinrichtung emittierten Lichts zu erhöhen, wenn die Überwachung eine Anwesenheit eines Objekts, insbesondere eines sich bewegenden Objekts in der Umgebung ergeben hat.

5. Vorrichtung (101) nach Anspruch 4, wobei die Steuerungseinrichtung (109) ausgebildet ist, bei Anwesenheit eines Objekts, insbesondere eines sich bewegenden Objekts in der Umgebung zumindest eines des einen oder der mehreren Leuchtmittel der Parkbelegungsbeleuchtungseinrichtung basierend auf dem erfassten Belegungszustand anzusteuern, um den erfassten Belegungszustands der Parkfläche (307) optisch mittels des zumindest einen Leuchtmittels der Parkbelegungsbeleuchtungseinrichtung zu signalisieren.

6. Vorrichtung (101) nach einem der Ansprüche3 bis 5, wobei die Parkbelegungsbeleuchtungseinrichtung eine Projektionseinrichtung umfasst, die ausgebildet ist, einen optischen Hinweis auf den erfassten Belegungszustand auf eine Fahrbahn zu projizieren, wobei die Steuerungseinrichtung (109) ausgebildet ist, bei Anwesenheit eines Objekts, insbesondere eines sich bewegenden Objekts, in der Umgebung die Projektionseinrichtung zu steuern, um den optischen Hinweis auf den erfassten Belegungszustand auf die Fahrbahn zu projizieren.

7. Vorrichtung (101) nach einem der vorherigen Ansprüche, wobei die Leuchte (103) eine Kommunikationsschnittstelle (110) umfasst, die ausgebildet ist, einen Ansteuerungsbefehl für zumindest eine der in der Leuchte (103) integrierten elektronischen Komponenten von einem Parkplatzverwaltungssystem zum Verwalten des Parkplatzes (301) über ein Kommunikationsnetzwerk zu empfangen und/oder Daten von zumindest einer der in der Leuchte (103) integrierten elektronischen Komponenten an das Parkplatzverwaltungssystem zum Verwalten des Parkplatzes (301) über das Kommunikationsnetzwerk zu senden.

8. Verfahren zum Erfassen eines Belegungszustands einer Parkfläche (307) eines Parkplatzes (301) unter Verwendung der Vorrichtung (101) nach einem der vorherigen Ansprüche, umfassend die folgenden Schritte:
Überwachen (201) der Umgebung der Parkfläche (307) mittels des Bewegungsmelders (107),
Erfassen (203) eines Belegungszustands der Parkfläche (307) des Parkplatzes (301) mittels der Parkbelegungsdetektionseinheit (105) und
Steuern (205) eines Betriebszustands der Parkbelegungsdetektionseinheit (105) abhängig von der Überwachung mittels des Bewegungsmelders (107) mittels der Steuerungseinrichtung (109),
Ausschalten des Umfeldsensors oder Fahren des Umfeldsensors in einen Standby-Modus mittels der Steuerungseinrichtung (109), wenn die Überwachung mittels des Bewegungsmelders (107) eine Abwesenheit eines Objekts, insbesondere eines sich bewegenden Objekts, in der Umgebung ergeben hat,
Einschalten des Umfeldsensors oder Aufwecken des Umfeldsensors aus einem Standby-Modus mittels der Steuerungseinrichtung (109), wenn die Überwachung mittels des Bewegungsmelders (107) eine Anwesenheit eines Objekts, insbesondere eines sich bewegenden Objekts in der Umgebung ergeben hat.

9. Parkplatz (301) für Kraftfahrzeuge, umfassend eine Parkfläche (307) und die Vorrichtung (101) nach einem der Ansprüche 1 bis 7.

## Claims

1. Apparatus (101) for detecting an occupancy state of a parking area (307) of a parking lot (301), comprising:
a luminaire (103) for one or more illuminants,
a parking occupancy detection unit (105) integrated in the luminaire (103) for detecting an occupancy state of a parking area (307) of the parking lot (301),
a motion detector (107) integrated in the luminaire (103) for monitoring an environment of the parking area (307), and
a control device (109) integrated in the luminaire (103) for controlling an operating state of the parking occupancy detection unit (105) depending on the monitoring by means of the motion detector (107),
wherein the parking occupancy detection unit (105) comprises at least one environment sensor for monitoring the parking area (307), wherein the control device (109) is designed to switch off the environment sensor or to drive it into a standby mode if the monitoring by means of the motion detector (107) has revealed an absence of an object, in particular a moving object, in the environment, wherein the control device (109) is designed to switch on the environment sensor or to wake it up from a standby mode if the monitoring by means of the motion detector (107) has revealed a presence of an object, in particular a moving object, in the environment, wherein the control device (109) is designed to switch off at least one of the one or more illuminants and/or to reduce a brightness of the light emitted by means of the one or more illuminants if the monitoring has revealed an absence of an object, in particular a moving object, in the environment, wherein the control device (109) is furthermore designed to switch on at least one of the one or more illuminants and/or to increase the brightness of the light emitted by means of the one or more illuminants if the monitoring has revealed a presence of an object, in particular a moving object, in the environment.

2. Apparatus (101) according to claim 1, wherein the control device (109) is designed to actuate at least one of the one or more illuminants based on the detected occupancy state in the presence of an object, in particular a moving object, in the environment, in order to optically signal the detected occupancy state of the parking area (307) by means of the at least one illuminant.

3. Apparatus (101) according to one of the preceding claims, wherein a parking occupancy lighting device for displaying an indication of the occupancy state is integrated in the luminaire (103), wherein the control device (109) is designed to control an operating state of the parking occupancy lighting device depending on the monitoring, in order to be able to display the indication of the occupancy state in the presence of an object, in particular a moving object, in the environment.

4. Apparatus (101) according to claim 3, wherein the parking occupancy lighting device comprises one or more illuminants for optical signaling of the occupancy state, wherein the control device (109) is designed to switch off at least one of the one or more illuminants of the parking occupancy lighting device and/or to reduce a brightness of the light emitted by means of the one or more illuminants of the parking occupancy lighting device if the monitoring has revealed an absence of an object, in particular a moving object, in the environment, wherein the control device (109) is furthermore designed to switch on at least one of the one or more illuminants of the parking occupancy lighting device and/or to increase the brightness of the light emitted by means of the one or more illuminants of the parking occupancy lighting device if the monitoring has revealed a presence of an object, in particular a moving object, in the environment.

5. Apparatus (101) according to claim 4, wherein the control device (109) is designed to actuate at least one of the one or more illuminants of the parking occupancy lighting device based on the detected occupancy state in the presence of an object, in particular a moving object, in the environment, in order to optically signal the detected occupancy state of the parking area (307) by means of the at least one illuminant of the parking occupancy lighting device.

6. Apparatus (101) according to one of claims 3 to 5, wherein the parking occupancy lighting device comprises a projection device which is designed to project an optical indication of the detected occupancy state onto a roadway, wherein the control device (109) is designed to control the projection device in the presence of an object, in particular a moving object, in the environment, in order to project the optical indication of the detected occupancy state onto the roadway.

7. Apparatus (101) according to one of the preceding claims, wherein the luminaire (103) comprises a communication interface (110) which is designed to receive a control command for at least one of the electronic components integrated in the luminaire (103) from a parking lot management system for managing the parking lot (301) via a communication network and/or to send data from at least one of the electronic components integrated in the luminaire (103) to the parking lot management system for managing the parking lot (301) via the communication network.

8. Method for detecting an occupancy state of a parking area (307) of a parking lot (301) using the apparatus (101) according to one of the preceding claims, comprising the following steps:
monitoring (201) the environment of the parking area (307) by means of the motion detector (107),
detecting (203) an occupancy state of the parking area (307) of the parking lot (301) by means of the parking occupancy detection unit (105), and
controlling (205) an operating state of the parking occupancy detection unit (105) depending on the monitoring by means of the motion detector (107) by means of the control device (109), switching off the environment sensor or driving the environment sensor into a standby mode by means of the control device (109) if the monitoring by means of the motion detector (107) has revealed an absence of an object, in particular a moving object, in the environment,
switching on the environment sensor or waking up the environment sensor from a standby mode by means of the control device (109) if the monitoring by means of the motion detector (107) has revealed a presence of an object, in particular a moving object, in the environment.

9. Parking lot (301) for motor vehicles, comprising a parking area (307) and the apparatus (101) according to one of claims 1 to 7.

## Revendications

1. Dispositif (101) pour la détection de l'état d'occupation d'une place de stationnement (307) d'un parc de stationnement (301) comprenant :un luminaire (103) pour un ou plusieurs moyens d'éclairage,
une unité de détection d'occupation de place de stationnement (105) intégrée dans le luminaire (103), pour la détection de l'état d'occupation d'une place de stationnement (307) du parc de stationnement (301),
un détecteur de mouvement (107) intégré dans le luminaire (103) pour la surveillance d'un environnement de la place de stationnement (307) et
un dispositif de commande (109) intégré dans le luminaire (103) pour le contrôle d'un état de fonctionnement de l'unité de détection d'état d'occupation de place de stationnement (105) en fonction de la surveillance au moyen du détecteur de mouvement (107),
dans lequel l'unité de détection d'état d'occupation de place de stationnement (105) comprend au moins un capteur environnemental pour la surveillance de la place de stationnement (307), dans lequel le dispositif de commande (109) est conçu pour désactiver ou mettre en mode de veille le capteur environnemental lorsque la surveillance au moyen du détecteur de mouvement (107) a déterminé une absence d'un objet, plus particulièrement d'un objet en mouvement, dans l'environnement, dans lequel le dispositif de commande (109) est conçu pour activer le capteur environnemental ou le sortir de l'état de veille lorsque la surveillance au moyen du détecteur de mouvement (107) a déterminé une présence d'un objet, plus particulièrement d'un objet en mouvement, dans l'environnement,
dans lequel le dispositif de commande (109) est conçu pour éteindre au moins un des un ou plusieurs moyens d'éclairage et/ou pour réduire une luminosité de la lumière émise par le ou les moyens d'éclairage lorsque la surveillance a déterminé une absence d'un objet, plus particulièrement d'un objet en mouvement, dans l'environnement, dans lequel le dispositif de commande (109) est en outre conçu pour allumer au un des un ou plusieurs moyens d'éclairage et/ou pour augmenter la luminosité de la lumière émise par le ou les moyens d'éclairage lorsque la surveillance a déterminé une présence d'un objet, plus particulièrement d'un objet en mouvement, dans l'environnement.

2. Dispositif (101) selon la revendication 1, dans lequel le dispositif de commande (109) est conçu pour contrôler, lors de la présence d'un objet, plus particulièrement d'un objet en mouvement, dans l'environnement, au moins un des un ou plusieurs moyens d'éclairage sur la base de l'état d'occupation détecté, afin de signaler de manière optique l'état d'occupation détecté de la place de stationnement (307) à l'aide d'un moyen d'éclairage.

3. Dispositif (101) selon l'une des revendications précédentes, dans lequel un dispositif d'éclairage d'occupation de place de stationnement, pour l'affichage d'une indication de l'état d'occupation est intégré dans le luminaire (103), dans lequel le dispositif de commande (109) est conçu pour contrôler un état de fonctionnement du dispositif d'éclairage d'occupation de place de stationnement en fonction de la surveillance, afin de pouvoir afficher, lors de la présence d'un objet, plus particulièrement d'un objet en mouvement, dans l'environnement, l'indication de l'état d'occupation.

4. Dispositif (101) selon la revendication 3, dans lequel le dispositif d'éclairage d'occupation de place de stationnement comprend un ou plusieurs moyens d'éclairage pour une signalisation optique de l'état d'occupation, dans lequel le dispositif de commande (109) est conçu pour éteindre au moins un des un ou plusieurs moyens d'éclairage du dispositif d'éclairage d'occupation de place de stationnement et/ou pour réduire une luminosité de la lumière émise par le ou les moyens d'éclairage du dispositif d'éclairage d'occupation de place de stationnement lorsque la surveillance a déterminé une absence d'un objet, plus particulièrement d'un objet en mouvement, dans l'environnement, dans lequel le dispositif de commande (109) est en outre conçu pour allumer au moins un des un ou plusieurs moyens d'éclairage du dispositif d'éclairage d'occupation de place de stationnement et/ou pour augmenter la luminosité de la lumière émise par le ou les moyens d'éclairage du dispositif d'éclairage d'occupation de place de stationnement lorsque la surveillance a déterminé une présence d'un objet, plus particulièrement d'un objet en mouvement, dans l'environnement.

5. Dispositif (101) selon la revendication 4, dans lequel le dispositif de commande (109) est conçu pour contrôler, de la présence d'un objet, plus particulièrement d'un objet en mouvement, dans l'environnement, au moins un des un ou plusieurs moyens d'éclairage du dispositif d'éclairage d'occupation de place de stationnement sur la base de l'état d'occupation détecté, afin de signaler de manière optique l'état d'occupation de la place de stationnement (307) au moyen de l'au moins un moyen d'éclairage du dispositif d'éclairage d'occupation de place de stationnement.

6. Dispositif (101) selon l'une des revendications 3 à 5, dans lequel le dispositif d'éclairage d'occupation de place de stationnement comprend un dispositif de projection qui est conçu pour projeter une indication optique de l'état d'occupation détecté sur une chaussée, dans lequel le dispositif de commande (109) est conçu pour contrôler, lors de la présence d'un objet, plus particulièrement d'un objet en mouvement, dans l'environnement, le dispositif de projection afin de projeter l'indication optique de l'état d'occupation détecté sur la chaussée.

7. Dispositif (101) selon l'une des revendications précédentes, dans lequel le luminaire (103) comprend une interface de communication (110) qui est conçue pour recevoir une instruction de contrôle pour au moins un des composants électroniques intégrés dans le luminaire (103), en provenance d'un système de gestion de parc de stationnement pour la gestion du parc de stationnement (301), par l'intermédiaire d'un réseau de communication et/ou pour envoyer des données d'au moins un des composants électroniques intégrés dans le luminaire (103) au système de gestion de parc de stationnement pour la gestion du parc de stationnement (301) par l'intermédiaire du réseau de communication.

8. Procédé de détection d'un état d'occupation d'une place de stationnement (307) d'un parc de stationnement (301) à l'aide du dispositif (101) selon l'une des revendications précédentes, comprenant les étapes suivantes :
surveillance (201) de l'environnement de la place de stationnement (307) au moyen du détecteur de mouvement (107),
détection (203) d'un état d'occupation de la place de stationnement (307) du parc de stationnement (301) au moyen de l'unité de détection d'occupation de place de stationnement (105) et
contrôle (205) d'un état de fonctionnement de l'unité de détection d'occupation de place de stationnement (105) en fonction de la surveillance au moyen du détecteur de mouvement (107) au moyen du dispositif de commande (109),
désactivation du capteur environnemental ou mise du capteur environnemental dans un mode veille au moyen du dispositif de commande (109) lorsque la surveillance du détecteur de mouvement (107) a déterminé l'absence d'un objet, plus particulièrement d'un objet en mouvement, dans l'environnement,
activation du capteur environnemental ou sortie du capteur environnement d'un mode de veille au moyen du dispositif de commande (109) lorsque la surveillance au moyen du détecteur de mouvement (107) a déterminé une présence d'un objet, plus particulièrement d'un objet en mouvement, dans l'environnement.

9. Parc de stationnement (301) pour véhicules automobiles, comprenant une place de stationnement (307) et dispositif (101) selon l'une des revendications 1 à 7.
